# EUROPÄISCHE PATENTANMELDUNG

(11) **EP 4 703 558 A1**
(43) Veröffentlichungstag der Anmeldung: **04.03.2026**
(21) Anmeldenummer: 24000102.4
(22) Anmeldetag: 31.08.2024
(51) Int. Cl.: F01C 1/16, F01C 11/00, F04C 23/00, F04C 18/16

(54) **SCHRAUBENEXPRESSOR, AUFWEISEND JE EINEN SCHRAUBENKOMPRESSOR UND EINEN SCHRAUBENEXPANDER, MIT KRAFTAUSGLEICH**

(71) Anmelder: Technische Universität Dortmund, 44227 Dortmund (DE)
(72) Erfinder: Pleskun, Heiko, 45141 Essen (DE); Brümmer, Andreas, 48249 Dülmen (DE)
(74) Vertreter: Schneider, Uwe

(57) **Zusammenfassung**

Die Erfindung betrifft einen Schraubenexpressor (1), aufweisend je einen Schraubenkompressor (8) und einen Schraubenexpander (9), bei dem sowohl der Schraubenkompressor (8) und als auch der Schraubenexpander (9) je einen Hauptrotor (18, 20) und einen Nebenrotor (19, 21) mit je einer verwundenen, mit dem jeweils anderen Rotor zusammenwirkenden Verzahnung (4, 5, 6, 7) aufweist, und jeweils die Hauptrotoren (18, 20) sowie die Nebenrotoren (19, 21) von Schraubenkompressor (8) und Schraubenexpander (9) auf je einer gemeinsamen Welle (2, 3) angeordnet sind, bei dem der Schraubenkompressor (8) als Schraubenspindelkompressor (8) und der Schraubenexpander (9) als Schraubenspindelexpander (9) ausgebildet sind, deren Hauptrotoren (18, 20) und Nebenrotoren (19, 21) sowohl für den Schraubenkompressor (8) und als auch für den Schraubenexpander (9) jeweils den gleichen Profilquerschnitt aufweisen, die aber in zueinander entgegengesetzte Richtung verwunden sind, wobei durch die Verwindung ein Kammerabschluss zwischen Hochdruckseite (12, 13) und Niederdruckseite (11, 14) von jeweils Schraubenspindelkompressor (8) und Schraubenspindelexpander (9) gegeben ist.

## Beschreibung

Die Erfindung betrifft einen Schraubenexpressor, aufweisend je einen Schraubenkompressor und einen Schraubenexpander, gemäß Oberbegriff des Anspruches 1.

Ein klassischer Schraubenkompressor beinhaltet zwei schraubenförmig verwundene Rotoren, die entweder durch ein Synchronisationsgetriebe miteinander verbunden sind oder bei denen der Kontakt zwischen den Rotoren über ein Hilfsfluid geschmiert wird, die von einem Elektromotor angetrieben werden und die ein Fluid von einem niedrigen Druckniveau auf ein hohes Druckniveau verdichten. Ein inneres Volumenverhältnis wird hier durch den Flächenunterschied zwischen der Einlassfläche und der Auslassfläche realisiert, wobei die Einlassfläche deutlich größer als die Auslassfläche ist. Die Maschine wird somit diagonal in axiale und vertikale Richtung durchlaufen. Die Effizienz von klassischen Schraubenmaschinen mit asymmetrischem Profil von konvexem ("männlichem") Hauptrotor und konkavem ("weiblichem") Nebenrotor hängt unter anderem von dem hochdruckseitigen Stirnspalt ab, der so eingestellt werden muss, dass er möglichst klein ist, da dieser Spalt die Hochdruckseite der Maschine mit der Niederdruckseite der Maschine verbindet. Bei einem Expander läuft dieser Prozess rückwärts ab, sodass ein Fluid von einem hohen Druckniveau auf ein niedriges Druckniveau entspannt wird und das dabei entstehende Drehmoment beispielsweise über einen Generator in elektrische Leistung gewandelt werden kann.

Die Druckdifferenz derartiger Maschinen ist dabei durch die auftretenden axialen und radialen Druckkräfte auf ca. 20 bar begrenzt.

In Wärme- oder Kältekreisläufen wird ein Fluid zunächst mit einem Kompressor verdichtet, um hohe Drücke und Temperaturen zu erreichen. Über einen Wärmeübertrager wird anschließend Wärme an einen Prozess oder die Umgebung abgegeben. Anschließend wird das Fluid entspannt. Über einen weiteren Wärmeübertrager kann nun über Abwärmenutzung, die Umgebung oder den Kälteprozess wieder Wärme hinzugefügt werden.

In der Regel wird das Fluid bei derartigen Kreisläufen über eine Drossel entspannt, womit Exergie dissipiert wird. Durch die Nutzung eines Expanders anstelle einer Drossel kann das Druckgefälle zur Energiewandlung genutzt werden. Dabei ist es von Vorteil, den Expander und den Kompressor auf ein gemeinsames Wellenpaar zu positionieren. Diese Anordnung wird kombinierter Expander/Kompressor oder Expressor genannt. Dabei wird zum einen die Anzahl an Bauteilen reduziert, es werden weniger Lager und Dichtungen benötigt. Es ist maximal ein Synchronisationsgetriebe für den Expressor notwendig. Auf einen Generator kann verzichtet werden. Je nach Kreislauf kann ebenfalls auf einen Motor verzichtet werden, wodurch auch auf eine Wellendurchführung zur Atmosphäre mit einer dafür notwendigen Dichtung verzichtet werden kann.

Je nach Kreislauf, in dem eine derartige Maschine eingesetzt wird, kann es weiterhin erforderlich sein, sehr große Druckdifferenzen (>20 bar) umzusetzen, was mit klassischen Schraubenmaschinen aufgrund der großen Kräfte problematisch ist. Große Druckdifferenzen können zum Beispiel durch die Wahl des Mediums in Zusammenhang mit dem angestrebten Druck- oder Temperaturniveau am Kompressoraustritt notwendig sein. In dem Zusammenhang ist beispielsweise die Verwendung von superkritischem Kohlenstoffdioxid (sCO2) als ungiftiges Kältemittel in den letzten Jahren immer interessanter geworden, welches bei moderaten Temperaturen und hohen Drücken in den superkritischen Zustand übergeht und damit Anwendungen für Wärmekreisläufe bietet.

In der US 6 644 045 B1 wird die Anordnung als Expressor mittels asymmetrischem Schraubenexpander und -kompressor genutzt, um Teile der Gaskräfte auszugleichen. In deren System ist es jedoch notwendig, dass das Fluid innerhalb des Expanders im Mehrphasengebiet ist, sodass der Expander flüssigkeitsgeschmiert ist und somit die Synchronisation des Kompressors übernimmt. Damit müssen die Spalte vom Kompressor größer als die vom Expander sein, damit es beim Kompressor nicht zur Berührung der Rotoren kommt.

In der US 4 291 547 B wird ein Kältekreislauf angegeben, bei dem ebenfalls ein Schraubenexpander anstelle einer Drossel eingesetzt werden soll, um den gesamten Kreislaufwirkungsgrad zu erhöhen. Es werden Schraubenmaschinen vom Lysholm-Typ (asymmetrisch) genannt. Weiterhin sind Expander und Kompressor unterschiedlich groß und nicht auf gemeinsamen Wellen platziert, sodass ebenfalls nicht auf den Ausgleich von Druckkräften eingegangen wird.

In der WO 1990004107 A1 wird ein kombinierter Expander und Kompressor auf einer Welle vorgeschlagen, bei dem ein gemeinsamer Auslassstutzen für Kompressor und Expander vorgesehen wird. Dementsprechend ist das Druckniveau am Expandereintritt deutlich über dem an der gemeinsamen Auslassseite und das Druckniveau am Kompressoreintritt deutlich unter dem der gemeinsamen Auslassseite. Auf diese Weise kann die Leistung des Expanders bei gleichem Massenstrom groß genug sein, um den Kompressor ohne weiteren Motor anzutreiben. Diese Maschine ist nicht zum Ausgleich von Druckkräften geeignet.

Ohman nutzt in seinem Artikel "Test results of a screw type expander/compressor and the implication of phase separators on the refrigeration process" aus International Refrigeration and Air Conditioning Conference 2004, Paper 720, einen Schraubenexpander, um einen Schraubenkompressor auf einer gemeinsamen Welle anzutreiben. Beide haben ein asymmetrisches Rotorprofil. In diesem Artikel ist wiederum die Idee, den Gesamtwirkungsgrad eines Kältekreislaufs zu erhöhen. In diesem Fall wird vom Expander in das Nassdampfgebiet expandiert. Die flüssige Phase wird abgeschieden und die Gasphase wird auf einen Zwischendruck komprimiert, der kleiner als der Expandereintrittsdruck ist. Ein Ausgleich von Druckkräften wird hier nicht angestrebt.

In der US 6 185 956 B1 wird ein Schraubenmaschinenpaar beschrieben, welches eine Einlassfläche auf der Hochdruckseite hat, wo ein Fluid in flüssiger Phase angesogen und anschließend in das Nassdampfgebiet entspannt wird. Anschließend gibt es einen radialen Auslass in ungefähr der Mitte der Maschine, wo ein Teil des mehrphasigen Fluids ausgestoßen wird. Das übrige Fluid soll als Dampf auf der übrigen Rotorlänge anschließend bei weiterer Umdrehung wieder verdichtet werden, bis es am Ende ausgestoßen wird. Es wird nicht auf den Ausgleich von Druckkräften eingegangen und ein Phasenübergang ist erforderlich.

Sowohl in der US 2005/0223734 A1 als auch in dem Artikel von Stosic, Smith und Kovacevic "A twin screw combined compressor and expander for CO2 refrigeration systems", International Compressor Engineering Conference 2002, Paper 1591, wird ein Schraubenexpressor vorgestellt, bei dem ein Expander und ein Kompressor sich eine Welle teilen. Der Expander ist dabei deutlich kürzer als der Kompressor und soll die Leistungsaufnahme des Kompressors in einem Wärmekreislauf von sCO2 bei großen Druckdifferenzen reduzieren. Ein Motor als Antrieb für den Kompressor wird benötigt. Weiterhin wird eine Anordnung angegeben, in der durch gleiche Eintritts- und Austrittsdrücke von Expander und Kompressor die axialen Kräfte für große Druckdifferenzen (ca. 60 bar) ausgeglichen werden können. Die radialen Kräfte können aber lediglich um ca. 20% reduziert werden, was immer noch Radialkräfte pro Rotor von ca. 220 kN bedeutet. Insbesondere werden Schraubenmaschinen mit asymmetrischem Profil beschrieben und die Besonderheit hervorgehoben, das derartige Maschinen sich zum einen zwischen Expander- und Kompressorbetrieb umschalten lassen, wenn sich die Drehrichtung ändert, zum anderen aber auch, wenn die Drehrichtung gleich bleibt, die radiale Position von Hochdruck- und Niederdruckstutzen vertauscht werden kann.

In der DE 603 18 522 T2 wird eine Kälteanlage mit einem Hauptkompressor und einem Entspanner-Schraubenverdichter beschrieben, in dem zur Entspannung eines nur teilweise kondensierenden Gases eine herkömmliche Schraubenmaschine benutzt wird, deren Rotationsenergie aufgrund des sich darin entspannenden Gases dazu genutzt wird, einen Schraubenkompressor anzutreiben, in dem dann das noch nicht völlig entspannte Gas wieder komprimiert und erneut in den Zyklus zurück geführt wird. Die Schraubenmaschine zur Entspannung des Gases und der Schraubenkompressor sitzen dabei auf durchgehenden Antriebswellen, so dass sich die bei der Entspannung in der Schraubenmaschine zurück gewonnene Bewegungsenergie mechanisch unmittelbar über die durchgehenden Wellen direkt auf den Schraubenkompressor übertragen und dort zur Kompression des noch nicht völlig entspannten Gases genutzt werden kann. Hierdurch lässt sich einerseits die Energiebilanz des Kreislaufzyklus' verbessern und gleichzeitig die Reaktionskräfte und mechanischen Lagerbelastungen von Schraubenexpander und Schraubenkompressor verringern, da im Schraubenexpander und Schraubenkompressor jeweils anfallende Kräfte teilweise gegeneinander gerichtet sind und sich gegenseitig zumindest teilweise kompensieren. Hierbei funktioniert der Expander durch die Flüssigkeit im Arbeitsraum wie ein Getriebe, das durch die Flüssigkeit geschmiert wird, wobei kein Spalt zwischen männlichem und weiblichem Rotor des Expanders vorgesehen ist und sich hier im Idealfall nur ein dünner Flüssigkeitsfilm ausbildet. Dazu muss allerdings ein hoher Anteil an Flüssigkeit (wenigstens 70%) zur Schmierung vorhanden sein. Hingegen ist beim Kompressor ein Spalt angegeben. Die Art der Verzahnung von Schraubenmaschine und Schraubenkompressorstufe ermöglichen nur einen unzureichenden Ausgleich von einwirkenden Kräften, zudem ist durch die Gestaltung der Einströmung in die expandierende Schraubenmaschine die Einlassfläche begrenzt, was ebenfalls einen axialen Ausgleich auftretender Kräfte zwischen Schraubenexpander und Schraubenkompressor erschwert.

Im genannten Stand der Technik wird gezeigt, dass in Wärme- und Kältekreisläufen die Verknüpfung eines Expanders mit einem Kompressor vorteilhaft sein kann. Da beispielsweise superkritisches Kohlenstoffdioxid als Kältemittel aufgrund seiner Eigenschaften immer interessanter wird, sind Maschinen notwendig, die für sehr große Druckdifferenzen (>20 bar) geeignet sind. Allerdings wird nur die Verwendung von Expressoren mit asymmetrischen Profilformen und geometrisch verschiedenen Profilquerschnitten auf Haupt- und Nebenrotor angegeben.

Der Betrieb derartiger Maschinen mit Verknüpfung eines Expanders mit einem Kompressor insbesondere für höhere Druckdifferenzen von mehr als 20 bar ist aber problematisch bis unmöglich, da insbesondere die mechanische Belastung der rotierenden Bauteile von Expander und Kompressor hoch ist und dadurch aufwändige Konstruktionen und Abstützungen der auftretenden Kräfte in der Maschine erfordern sowie einen großen Verschleiß hervorrufen können.

Aufgabe der vorliegenden Erfindung ist es daher, eine Verknüpfung eines Expanders mit einem Kompressor anzugeben, der diese Nachteile vermeidet oder zumindest entscheidend minimiert.

Die Lösung der erfindungsgemäßen Aufgabe ergibt sich hinsichtlich des Schraubenexpressors aus den kennzeichnenden Merkmalen des Anspruches 1 in Zusammenwirken mit den Merkmalen des Oberbegriffes. Weitere vorteilhafte Ausgestaltungen der Erfindung ergeben sich aus den Unteransprüchen.

Die Erfindung geht aus von einem gattungsgemäßen Schraubenexpressor, aufweisend je einen Schraubenkompressor und einen Schraubenexpander, bei dem sowohl der Schraubenkompressor als auch der Schraubenexpander je einen Hauptrotor und einen Nebenrotor mit je einer verwundenen, mit dem jeweils anderen Rotor zusammenwirkenden Verzahnung aufweist, und jeweils die Hauptrotoren sowie die Nebenrotoren von Schraubenkompressor und Schraubenexpander auf je einer gemeinsamen Welle angeordnet sind. Ein derartiger gattungsgemäßer Schraubenexpressor wird dadurch in erfindungsgemäßer Weise weiter entwickelt, dass der Schraubenkompressor als Schraubenspindelkompressor und der Schraubenexpander als Schraubenspindelexpander ausgebildet sind, die den jeweils gleichen Profilquerschnitt aufweisen, aber in zueinander entgegengesetzte Richtung verwunden sind, wobei durch die Verwindung ein Kammerabschluss zwischen Hochdruckseite und Niederdruckseite von jeweils Schraubenspindelkompressor und Schraubenspindelexpander gegeben ist.

In der vorliegenden Erfindung soll anstelle einer klassischen Schraubenmaschine mit in der Regel asymmetrischem Profil und verschiedenen Profilquerschnitten auf Haupt- und Nebenrotor eine Schraubenmaschine eingesetzt werden, bei der beide Rotoren der Maschine den jeweils gleichen Profilquerschnitt aufweisen , aber in entgegengesetzte Richtung verwunden sind. Die Ausführung von Schraubenexpander und Schraubenkompressor als Schraubenspindelausführung mit jeweils zueinander paarweise gleichen Profilquerschnitten von Hauptrotor und Nebenrotor, aber gegenläufiger Verwindung liefert in der erfindungsgemäßen Anordnung deutliche Vorteile. Zum einen muss der hochdruckseitige Stirnspalt für die Effizienz des Schraubenexpressors nicht klein sein, sondern soll im Gegenteil sogar etwas größer ausfallen, damit Schraubenkompressor und Schraubenexpander auch axial befüllt werden können. Somit gibt es kein Problem mit der exakten Einstellung dieses Spalts, was unter Berücksichtigung von Fertigungstoleranzen und Wärmedehnung für Schraubenkompressor und Schraubenexpander auf durchgehenden Wellen problematisch ist. Weiterhin sind die Ein- und Auslassflächen durch die axiale Befüllung und Entladung deutlich größer als bei herkömmlichen Schraubenmaschinen, wodurch Ein- und Auslassdrosselverluste reduziert werden und somit deutlich höhere Drehzahlen erzielt werden können als bei herkömmlichen Schraubenmaschinen. Durch die Anordnung von einem Schraubenspindelkompressor und einem Schraubenspindelexpander auf gemeinsamen Wellen wird gemäß der Erfindung ein Schraubenexpressor angegeben, der zudem durch internen Kraftausgleich der Axialkräfte und Vertikalkräfte bei nur geringen Horizontalkräften eine vergleichsweise einfache Bauform des Schraubenexpressors ermöglicht. Die jeweiligen Haupt- und Nebenrotoren sind jeweils derart gegenläufig verwunden, dass zur Trennung von Hoch- und Niederdruckseite allein die Verwindung der Profile der Rotoren ausreichen und keine axialen Steuerkanten mehr benötigt werden. Genau deshalb spricht man dann von einer "Spindel" als Abgrenzung zu der Verzahnung einer herkömmlichen Schraubenmaschine. Radiale Steuerkanten können im Gehäuse eines Schraubenspindelkompressors und eines Schraubenspindelexpanders auch trotzdem vorhanden sein; die Stirnseiten der Rotoren "sehen" dann auf der gesamten Fläche allerdings den gleichen Druck. Schraubenexpander und Schraubenkompressor können mit jeweils zueinander paarweise gleichen Profilquerschnitten von Hauptrotor und Nebenrotor ausgeführt werden, also ist es denkbar, dass Hauptrotor und Nebenrotor des Schraubenexpanders den gleichen Profilquerschnitt aufweisen, Hauptrotor und Nebenrotor des Schraubenkompressors hingegen einen anderen zueinander passenden Profilquerschnitt. Es ist aber auch denkbar, dass Hauptrotor und Nebenrotor sowohl von Schraubenkompressor als auch Schraubenexpander den gleichen Profilquerschnitt aufweisen.

In weiterer Ausgestaltung sollten die Rotoren von Schraubenspindelkompressor und Schraubenspindelexpander in Spindelform eine derart große Verwindung aufweisen, dass zwischen den jeweiligen stirnseitigen Maschinenspalten von Schraubenspindelkompressor und Schraubenspindelexpander keine Verbindung zwischen zugehöriger Hochdruckkammer und Niederdruckkammer gebildet wird und somit das in den Maschinenspalten von Schraubenspindelkompressor und Schraubenspindelexpander geförderte Fluid effizienter entspannt bzw. komprimiert werden kann. Hierbei erfolgt der Kammerabschluss zwischen Hochdruckkammer und Niederdruckkammer durch die axiale Verdeckung des nacheilenden Rotorzahns, bevor die gekapselte Arbeitskammer zur Hochdruckseite hin öffnet. Eine Veränderung des Kammervolumens muss somit nicht durch die Gestalt der Ein- und Auslassflächen realisiert werden, sondern zum Beispiel über eine Veränderung der Rotorsteigung in axialer Richtung.

Von besonderem Vorteil ist es hierbei in einer Ausgestaltung, wenn beide Rotoren von jeweils Schraubenspindelkompressor und Schraubenspindelexpander einen symmetrischen Profilquerschnitt aufweisen, etwa in Form eines symmetrischen Zykloiden-Profils als Querschnitt. Derartige Profilgestaltungen sind an sich bekannt und ausgereift. Es ist aber auch denkbar, asymmetrische Profilquerschnitte für die Rotoren von Schraubenspindelkompressor und Schraubenspindelexpander zu verwenden, wobei unverändert die Profilquerschnitte von Haupt- und Nebenrotor gleich bleiben müssen.

In einer ersten vorteilhaften Ausgestaltung ist es denkbar, dass Schraubenspindelkompressor und Schraubenspindelexpander jeweils räumlich getrennte, vorzugsweise auf gegenüberliegenden Seiten angeordnete, Hochdruckstutzen im Bereich der verbindenden Wellen zwischen Schraubenspindelkompressor und Schraubenspindelexpander aufweisen und die jeweiligen, vorzugsweise auf gegenüberliegenden Seiten angeordneten, Niederdruckstutzen an den entgegensetzten Enden der verbindenden Welle angeordnet sind. Der Hochdruckbereich sowohl von Schraubenspindelkompressor als auch von Schraubenspindelexpander sitzt dann getrennt voneinander etwa mittig zwischen Schraubenspindelkompressor und Schraubenspindelexpander und kann daher einfach an die entsprechenden Zuführungen angeschlossen werden. Der Niederdruckbereich sowohl von Schraubenspindelkompressor als auch von Schraubenspindelexpander sitzt in dieser Ausgestaltung dann jeweils an den sich gegenüberliegenden Enden der verbindenden Wellen und ist ebenfalls gut zugänglich. Durch die auf gegenüberliegenden Seiten der Rotoren angeordneten Hochdruckstutzen bzw. Niederdruckstutzen wirkt der Druck des zu verarbeitenden Fluids günstig auf die mechanische Struktur des Schraubenexpressors, so dass sich auf den Schraubenexpressor einwirkende Kräfte gegenseitig kompensieren können.

In einer alternativen Ausgestaltung ist es aber auch denkbar, dass Schraubenspindelkompressor und Schraubenspindelexpander jeweils räumlich getrennte, vorzugsweise auf gegenüberliegenden Seiten angeordnete, Niederdruckstutzen im Bereich der verbindenden Welle zwischen Schraubenspindelkompressor und Schraubenspindelexpander aufweisen und die jeweiligen, vorzugsweise auf gegenüberliegenden Seiten angeordneten, Hochdruckstutzen an den entgegensetzten Enden der verbindenden Welle angeordnet sind.

Von Vorteil ist es weiterhin, wenn zwischen Schraubenspindelkompressor und Schraubenspindelexpander eine Trennung mit je einer Wellendurchführung für die verbindenden Wellen von Schraubenspindelkompressor und Schraubenspindelexpander angeordnet ist. Damit können die je nach Anordnung von Niederdruckbereich bzw. Hochdruckbereich angrenzenden fluidführenden Bereiche sicher voneinander abgegrenzt und zudem die durchgehenden Wellen zusätzlich abgestützt werden.

Von besonderen Vorteil ist es, wenn die Rotoren von Schraubenspindelkompressor und Schraubenspindelexpander ohne mechanische Berührung miteinander kämmend rotieren. Dadurch lassen sich die typischen Probleme von vornherein verhindern, die sich aus der aufgrund der internen Synchronisierung der Drehbewegung miteinander kämmender Rotoren ergeben, wenn die Rotoren berührend aufeinander abwälzen. Um einen einwandfreien Lauf der Rotoren in diesem Fall zu erzielen, ist eine hinreichende Schmierung zwischen den sich berührenden Bereichen der Rotoren sicher zu stellen. Ein hinreichend großer Spalt zwischen den Rotoren in Verbindung mit einem separaten Synchronisationsgetriebe bei dem erfindungsgemäßen Schraubenexpressor vermeidet diese Probleme.

In weiterer Ausgestaltung kann hierzu ein gemeinsames Getriebe zwischen den verbindenden Wellen von Schraubenspindelkompressor und Schraubenspindelexpander derart angeordnet sein, dass die Drehbewegungen der Rotoren von Schraubenspindelkompressor und Schraubenspindelexpander synchronisiert zueinander ablaufen. Durch die Nutzung eines Synchronisationsgetriebes ist der erfindungsgemäße Schraubenspindelexpressor insbesondere auch für Prozesse mit reinen Gasphasen oder Fluiden in superkritischen Zuständen geeignet. Ein Übergang in das Nassdampfgebiet zur Schmierung des Schraubenspindelexpanders ist dann nicht notwendig.

Weiterhin ist es denkbar, dass zur Umschaltung zwischen Kompressor- und Expanderbetrieb wie bei klassischen Schraubenmaschinen mit asymmetrischem Profil die Drehrichtung des Schraubenexpressors umkehrbar ist. Ein Austausch der Hochdruck- und Niederdruckstutzen ist im Gegensatz zu Schraubenmaschinen mit asymmetrischem Profil (nicht gleicher Profilquerschnitte auf Haupt- und Nebenrotor) nicht möglich, da in Abhängigkeit des Steigungsverlaufs - und damit des inneren Volumenverhältnisses - die axiale Position des Hochdruck- und Niederdruckstutzens festliegt.

Von besonderem Vorteil ist es, dass die erfindungsgemäße Anordnung der Hochdruckstutzen und der Niederdruckstutzen der Rotoren von Schraubenspindelkompressor und Schraubenspindelexpander, vorzugsweise auf gegenüberliegenden Seiten der Rotoren, bewirkt, dass die axialen und die vertikalen Kräfte von Schraubenspindelkompressor und Schraubenspindelexpander in entgegengesetzte Richtungen wirken und sich weitgehend gegeneinander aufheben. Hierzu sollen Kräfte in drei Raumrichtungen definiert werden: Axialkräfte zeigen entlang der Rotorachse, Horizontalkräfte zeigen in Richtung der kürzesten Verbindungslinie zwischen den Rotorachsen und Vertikalkräfte stehen senkrecht zu den beiden anderen Kräften. Durch die große Umschlingung der Rotorverzahnung und die Tatsache, dass die beiden Rotoren eines Schraubenspindelkompressors hinsichtlich ihrer Profilformen identisch sind, sind die Horizontalkräfte im Gegensatz zu Schraubenmaschinen mit asymmetrischem Profil klein. Vertikalkräfte sind zwar vorhanden, aber ebenfalls deutlich kleiner als bei klassischen Schraubenmaschinen. Axialkräfte sind bei einzelnen Schraubenspindelkompressoren im Gegensatz dazu etwas größer, da die gesamte Druckdifferenz von Hochdruck zu Niederdruck auf die axiale Projektionsfläche wirkt. Durch die Anordnung von einem Schraubenspindelkompressor und einem Schraubenspindelexpander auf einem gemeinsamen Rotorpaar in der erfindungsgemäßen Anordnung als Schraubenspindelexpressor wirken die Axial- und Vertikalkräfte von Schraubenspindelexpander und Schraubenspindelkompressor in entgegengesetzte Richtung, die Horizontalkräfte wirken dagegen in die gleiche Richtung. Wenn nun beispielsweise beide Maschinen (Schraubenspindelexpander und Schraubenspindelkompressor) die gleiche Größe aufweisen und gleiche Drücke auf der Hochdruck- und Niederdruckseite der jeweiligen Maschine aufweisen, können die Axialkräfte und Vertikalkräfte ausgeglichen werden und die Horizontalkräfte sind ohnehin klein. In einer Studie konnte mittels Kammermodellsimulation ein Schraubenexpressor für superkritisches Kohlenstoffdioxid ausgelegt werden, bei dem die resultierenden Horizontal- und Vertikalkräfte pro Rotor bei einer Druckdifferenz von 70 bar kleiner als 2 kN sind und damit nur ca. 1% der resultierenden Kräfte betragen, die in der US 20050223734 A1 mit einem Expressor mit asymmetrischen Schraubenmaschinen erzielt wurden. Die Axialkräfte sind in dieser Konfiguration vollständig ausgeglichen.

Hierzu ist es in einer weiteren Ausgestaltung auch denkbar, dass Schraubenspindelkompressor und Schraubenspindelexpander im Wesentlichen gleiche Durchmesser aufweisen. Insbesondere, wenn gleiche Drücke auf der Hochdruckseite und der Niederdruckseite von Schraubenspindelkompressor und Schraubenspindelexpander vorliegen, ist ein weitgehender Ausgleich der Axialkräfte und der Vertikalkräfte möglich.

Weiterhin ist es denkbar, dass bei Druckdifferenzen zwischen Schraubenspindelkompressor und Schraubenspindelexpander mittels einer Veränderung der Rotorgröße bei gleichem Achsabstand ein Ausgleich der Axialkräfte und der Vertikalkräfte erreichbar ist. Sollte die Druckdifferenz am Schraubenspindelkompressor anders als beim Schraubenspindelexpander sein, ist es denkbar, dies über eine Veränderung der Rotorgröße bei gleichem Achsabstand anzupassen. Da der Achsabstand dem Mittelwert von Außen- und Innendurchmesser der jeweiligen Maschinen entspricht, könnte bei einer größeren Druckdifferenz an der einen Maschine die entsprechende Projektionsfläche verringert werden, indem der Außendurchmesser verringert, der Innendurchmesser aber vergrößert wird. Das benötigte Kammervolumen für einen vorgegebenen Massenstrom könnte anschließend über eine Anpassung der Rotorsteigung korrigiert werden.

Von besonderem Vorteil ist es, dass der Schraubenexpressor für Medienkreisläufe einsetzbar ist, bei denen große Druckdifferenzen auftreten, wobei im einfachsten Fall Schraubenspindelexpander und Schraubenspindelkompressor ungefähr gleich groß sind und nahezu gleiche Drücke an der Hoch- und Niederdruckseite aufweisen sollten.

In weiterer Ausgestaltung kann der Schraubenexpressor für Medienkreisläufe mit einem geschlossenen Kreislauf eingesetzt werden, bei dem der Massenstrom durch den Schraubenspindelexpander dem Massenstrom durch den Schraubenspindelkompressor entspricht, wenn dem Schraubenexpressor oder dem Schraubenspindelkompressor zusätzliche Leistung durch einen Motor hinzugefügt wird.

Alternativ ist es auch denkbar, dass der Schraubenexpressor für zwei getrennte Kreisläufe oder einen geteilten Kreislauf eingesetzt wird, bei dem der Massenstrom durch den Schraubenspindelkompressor kleiner ist als durch den Schraubenspindelexpander, sodass der Schraubenspindelexpander allein den Schraubenspindelkompressor antreibt und der Schraubenexpressor nach außen hermetisch abgedichtet betreibbar ist. Dadurch ist keine von außen angetriebene drehende Welle vorhanden, die zur Atmosphäre hin gedichtet werden muss.

Alternativ ist es auch denkbar, dass ein Generator an den Schraubenexpressor angeschlossen werden kann, wenn die Leistung des Schraubenspindelexpanders größer als die des Schraubenspindelkompressors ist und die Drehzahl des Schraubenexpressor begrenzt werden soll.

Auch ist es denkbar, den Schraubenexpressor für Prozesse mit reinen Gasphasen oder Fluiden in superkritischen Zuständen durch das vorhandene Synchronisationsgetriebe einzusetzen.

Bevorzugt wird der Schraubenexpressor für Prozesse mit einer Druck- und/oder Temperaturerhöhung eines Fluids mittels des Schraubenspindelkompressors bei hohen Drücken eingesetzt. Hierbei ist in weiterer Ausgestaltung z.B. Abwärme von Prozessen nutzbar, um das kältere Fluid am Austritt des Schraubenspindelexpanders zu verdampfen oder zu erhitzen und durch den Schraubenspindelkompressor wieder auf ein Druck- und/oder Temperaturniveau zu bringen, um es einem Primärprozess wieder hinzuzufügen. Da das Arbeitsfluid durch die Kompression erhitzt wird, besteht die Möglichkeit, in Wärmekreisläufen Temperaturanhebungen >50°C zu erzielen.

Eine besonders bevorzugte Ausführungsform des erfindungsgemäßen Schraubenexpressors zeigt die Zeichnung.

Es zeigen:
- Figur 1: - eine schematische dreidimensional dargestellte Ausgestaltung des Schraubenexpressors mit einem Schraubenspindelkompressor und einem Schraubenspindelexpander und den jeweils auf durchgehenden Wellen angeordneten Rotoren,
- Figur 2: - die Hauptrotoren des Schraubenexpressors gemäß Figur 1 auf einer durchgehenden Welle und angedeuteten Volumenströmen von Fluiden beim Durchtritt durch den Schraubenspindelkompressor und den Schraubenspindelexpander des Schraubenexpressors,
- Figur 3: - eine schematische Draufsicht auf den Schraubenexpressor mit Schraubenspindelkompressor und Schraubenspindelexpander in einem nur angedeuteten Gehäuse gemäß Figur 1 sowie daran angeordneten Lagerungen und Synchronisationsgetriebe,
- Figur 4: - eine vergrößerte Darstellung der Rotoren des Schraubenexpressors und deren Eingriffes miteinander gemäß Figur 1,
- Figur 5: - einen Schnitt durch eine beispielhafte Gestaltung des Profilquerschnitts der Rotoren von Schraubenspindelkompressor und Schraubenspindelexpander gemäß Figur 1,
- Figur 6: - eine graphische Darstellung der kombinierten Kräfte des erfindungsgemäßen Schraubenexpressors für gleiche Eintritts- und Austrittsdrücke an Schraubenspindelkompressor und Schraubenspindelexpander.

In der Figur 1 ist eine schematische dreidimensional dargestellte Ausgestaltung des Schraubenexpressors 1 mit einem Schraubenspindelkompressor 8 und einem Schraubenspindelexpander 9 und den jeweils auf durchgehenden Wellen 2, 3 angeordneten Rotoren 18, 19 sowie 20, 21 zu erkennen, wobei alle nebengeordneten Bauteile des Schraubenexpressors 1 wie Gehäuse 10, Lagerungen 15 etc. weggelassen wurden. Man erkennt die beiden durchgehenden Wellen 2, 3, auf denen auf der linken Seite die beiden Rotoren 18, 19 des Schraubenspindelkompressors 8 und davon beabstandet auf der rechten Seite die beiden Rotoren 20, 21 des Schraubenspindelexpanders 9 angeordnet sind. Die beiden zueinander gehörigen Rotoren 18, 19 des Schraubenspindelkompressor 8 kämmen auf an sich bekannte Weise miteinander, ebenso die beiden zueinander gehörigen Rotoren 20, 21 des Schraubenspindelexpanders 9.

Bei der Profilquerschnittsform der Rotoren 18, 19 und 20, 21 handelt es sich in dieser Ausgestaltung um symmetrisch ausgebildete Profile, die etwa als symmetrische Zykloiden-Profilform gemäß Figur 5 ausgebildet sein können und an sich bekannt sind. Es sind aber auch asymmetrische Profilquerschnitte denkbar. Die beiden Rotoren 18, 19 des Schraubenspindelkompressor 8 sind dabei jeweils gleich ausgebildet, weisen aber gegenläufige Steigungen zueinander auf, so dass sie grundsätzlich miteinander kämmen können. Allerdings sind die beiden Rotoren 18, 19 des Schraubenspindelkompressors 8 axial derart voneinander beabstandet angeordnet, dass sich die Profile der Rotoren 18, 19 gerade nicht gegenseitig berühren und daher berührungslos miteinander kämmen können. Anders als bei asymmetrischen Profilformen, die bei Schraubenmaschinen weit verbreitet sind, weisen die miteinander arbeitenden Rotoren 18, 19 keine "männliche" und "weibliche" Profilgestaltung auf, was insbesondere für die Kräfte aus dem Betrieb des Schraubenexpressors 1 positive Auswirkungen hat. Gleiches gilt auch für die Rotoren 20, 21 des Schraubenspindelexpanders 9.

Die Synchronisation der Drehung der beiden Wellen 2, 3 des Schraubenexpressors 1 zueinander wird daher nicht über die Berührung der Rotoren 18, 19 und 20, 21 und ein schmierendes Hilfsfluid wie bei vielen herkömmlichen Schraubenmaschinen bewirkt, sondern mittels eines in Figur 3 nur angedeutet abgebildeten Getriebes 16, über das die beiden Wellen 2, 3 miteinander gekoppelt sind und synchron zueinander rotieren.

Wichtig ist bei der vorstehend beschriebenen Anordnung und Ausgestaltung von Schraubenspindelexpander 9 und Schraubenspindelkompressor 8, dass beide über die die Hauptrotoren 18, 20 verbindende Welle 2 und die die Nebenrotoren 19, 21 verbindende Welle 3 mechanisch zwangsgekoppelt zueinander synchron rotieren und die beiden Wellen 2, 3 auf die Rotoren 18, 19 sowie 20, 21 einwirkende Kräfte und Belastungen zwischen Schraubenspindelexpander 9 und Schraubenspindelkompressor 8 übertragen. Schraubenspindelexpander 9 und Schraubenspindelkompressor 8 bilden daher eine kompakte Baueinheit, die insgesamt als Schraubenexpressor 1 oder Schraubenspindelexpressor 1 bezeichnet werden kann.

In der Figur 2 sind nur die Hauptrotoren 18, 20 des Schraubenexpressors 1 gemäß Figur 1 auf einer durchgehenden Welle 2 und angedeuteten Volumenströmen von Fluiden beim Durchtritt durch den Schraubenexpressor 1 dargestellt. Hierbei sind der Hochdruckbereich 12 von Schraubenspindelexpander 9 und der Hochdruckbereich 13 von Schraubenspindelkompressor 8 etwa mittig in dem Abstandsbereich zwischen Schraubenspindelexpander 9 und Schraubenspindelkompressor 8 angeordnet, die beiden Niederdruckbereiche 11, 14 hingegen an den gegenüber liegenden Enden der Welle 2. Hierdurch ergibt sich auch die Durchströmungsrichtung der beiden Volumenströme des Schraubenexpressors 1. Aus dieser Anordnung ergibt sich auch die weitgehende Kompensation der Kräfte innerhalb des Schraubenexpressors 1. Die axialen Kräfte können durch Anordnung der Hochdruck- und Niederdruckstutzen 11, 12, 13, 14 entweder beide mittig oder beide an den Enden der Rotoren 4, 6 und 5, 7 ausgeglichen werden. Die vertikalen Kräfte können durch Beaufschlagung der Rotoren 4, 6 und 5, 7 des Schraubenspindelkompressors 8 und des Schraubenspindelexpanders 9 über die entgegengesetzten Seiten (einmal von oben und einmal von unten) weitgehend kompensiert werden. Die horizontalen Kräfte sind aufgrund der Spindelausführung der Rotoren 18, 19 und 20, 21 wegen der großen Verwindung ohnehin gering und können mit üblichen Lagertechniken aufgenommen werden.

In der Figur 3 ist eine rein schematische Draufsicht auf den Schraubenexpressor 1 mit Schraubenspindelkompressor 8 und Schraubenspindelexpander 9 in einem nur angedeuteten Gehäuse 10 gemäß Figur 1 sowie daran angeordneten Lagerungen 15 und Synchronisationsgetriebe 16 zu erkennen, wobei die Lagerung 15 der Wellen 2, 3 sowie das Synchronisationsgetriebe 16 in an sich bekannter Weise ausgebildet sein können und entweder außerhalb des Gehäuses 10 weitgehend zugänglich oder wie hier nicht dargestellt auch innerhalb des Gehäuses angeordnet sind. Der Schraubenspindelexpander 9 und der Schraubenspindelkompressor 8 des Schraubenexpressors 1 liegt verdeckt und abgedichtet im Inneren des Gehäuses 10.

In der Figur 4 sind in einer vergrößerten Darstellung noch einmal die beiden Paare von Rotoren 18, 19 sowie 20, 21 des Schraubenexpressors 1 und deren Eingriff miteinander gemäß Figur 1 zu erkennen, ebenfalls ist der Volumenstrom durch die Rotoren von Schraubenspindelkompressor 8 und Schraubenspindelexpander 9 angedeutet.

Durch die in der Ansicht der Figur 4 erkennbare Verwindung des in Figur 5 nur für eine Stelle angegebenen Querschnitts bilden sich zwischen den beiden Rotoren 18, 19 sowie 20, 21 in an sich bekannter Weise Arbeitsräume, wobei die Länge der Rotoren 18, 19 sowie 20, 21 derart gestaltet ist, dass die sich bildenden Arbeitsräume zumindest zeitweilig geschlossen gegenüber Einlass 11, 12 und Auslass 13, 14 sind.

Figur 5 zeigt einen Querschnitt durch eine beispielhafte Gestaltung der Rotoren 18, 19 sowie 20, 21 von Schraubenspindelkompressor 8 und Schraubenspindelexpander 9 gemäß Figur 1. Der Querschnitt der Rotoren 18, 19 ist jeweils gleich zueinander und der Rotoren 20, 21 ist jeweils gleich, wobei die hier abgebildeten beiden Rotoren 20, 21 um einen Winkel von 90° versetzt zueinander angeordnet synchron zueinander rotieren. Gleiches gilt für die Rotoren 18, 19 des Schraubenspindelkompressors 8.

Figur 6 zeigt eine graphische Darstellung der kombinierten Kräfte des erfindungsgemäßen Schraubenexpressors 1 für gleiche Eintritts- und Austrittsdrücke an Schraubenspindelkompressor 8 und Schraubenspindelexpander 9. Man erkennt unmittelbar, dass die punktierte Linie, die die simulierten kombinierten Axialkräfte darstellt, einen weitgehenden Ausgleich der gegeneinander arbeitenden Axialbelastungen von Schraubenspindelkompressor 8 und Schraubenspindelexpander 9 ergibt, wohingegen die gestrichelte Linie für die Vertikalkräfte mit steigender Druckdifferenz zwischen Hoch- und Niederdruckstutzen (Abszisse) erst absackt und dann langsam wieder ansteigt. Die Horizontalkräfte, die erfindungsgemäß nicht ausgeglichen werden können, steigen in etwa linear an, sind ebenfalls gering.

### Sachnummernliste

- 1: - Schraubenexpressor bzw. Schraubenspindelexpressor
- 2: - durchgehende Welle Hauptrotoren
- 3: - durchgehende Welle Nebenrotoren
- 4: - Verzahnung Hauptrotor Schraubenspindelkompressor
- 5: - Verzahnung Hauptrotor Schraubenspindelexpander
- 6: - Verzahnung Nebenrotor Schraubenspindelkompressor
- 7: - Verzahnung Nebenrotor Schraubenspindelexpander
- 8: - Schraubenspindelkompressor
- 9: - Schraubenspindelexpander
- 10: - Gehäuse
- 11: - Einlass Niederdruck Schraubenspindelkompressor
- 12: - Einlass Hochdruck Schraubenspindelexpander
- 13: - Auslaß Hochdruck Schraubenspindelkompressor
- 14: - Auslaß Niederdruck Schraubenspindelexpander
- 15: - Lagerung Welle
- 16: - Synchronisationsgetriebe
- 17: - Trennung Schraubenspindelkompressor/Schraubenspindelexpander
- 18: - Hauptrotor Schraubenspindelkompressor
- 19: - Nebenrotor Schraubenspindelkompressor
- 20: - Hauptrotor Schraubenspindelexpander
- 21: - Nebenrotor Schraubenspindelexpander

## Patentansprüche

1. Schraubenexpressor (1), aufweisend je einen Schraubenkompressor (8) und einen Schraubenexpander (9), bei dem sowohl der Schraubenkompressor (8) als auch der Schraubenexpander (9) je einen Hauptrotor (18, 20) und einen Nebenrotor (19, 21) mit je einer verwundenen, mit dem jeweils anderen Rotor zusammenwirkenden Verzahnung (4, 5, 6, 7) aufweist, und jeweils die Hauptrotoren (18, 20) sowie die Nebenrotoren (19, 21) von Schraubenkompressor (8) und Schraubenexpander (9) auf je einer gemeinsamen Welle (2, 3) angeordnet sind,
**dadurch gekennzeichnet, dass**
der Schraubenkompressor (8) als Schraubenspindelkompressor (8) und der Schraubenexpander (9) als Schraubenspindelexpander (9) ausgebildet sind, deren Hauptrotoren (18, 20) und Nebenrotoren (19, 21) den jeweils gleichen Profilquerschnitt aufweisen, die aber in zueinander entgegengesetzte Richtung verwunden sind, wobei durch die Verwindung ein Kammerabschluss zwischen Hochdruckseite (12, 13) und Niederdruckseite (11, 14) von jeweils Schraubenspindelkompressor (8) und Schraubenspindelexpander (9) gegeben ist.

2. Schraubenexpressor (1) gemäß Anspruch 1, **dadurch gekennzeichnet, dass** die Rotoren (18, 19, 20, 21) von Schraubenspindelkompressor (8) und Schraubenspindelexpander (9) in Spindelform eine derart große Verwindung aufweisen, dass zwischen den jeweiligen stirnseitigen Maschinenspalten von Schraubenspindelkompressor (8) und Schraubenspindelexpander (9) keine Verbindung zwischen zugehöriger Hochdruckkammer (12, 13) und Niederdruckkammer (11, 14) gebildet wird.

3. Schraubenexpressor (1) gemäß einem der vorstehenden Ansprüche, **dadurch gekennzeichnet, dass** die Rotoren (18, 19, 20, 21) von Schraubenspindelkompressor (8) und Schraubenspindelexpander (9) sich ohne mechanische Berührung miteinander kämmend rotieren.

4. Schraubenexpressor (1) gemäß einem der vorstehenden Ansprüche, **dadurch gekennzeichnet, dass** beide Rotoren (18, 19, 20, 21) von jeweils Schraubenspindelkompressor (8) und Schraubenspindelexpander (9) einen symmetrischen Profilquerschnitt, vorzugsweise ein symmetrisches Zykloiden-Profil als Querschnitt, aufweisen.

5. Schraubenexpressor (1) gemäß einem der vorstehenden Ansprüche, **dadurch gekennzeichnet, dass** Schraubenspindelkompressor (8) und Schraubenspindelexpander (9) jeweils räumlich getrennte, vorzugsweise auf gegenüberliegenden Seiten angeordnete, Hochdruckstutzen im Bereich der verbindenden Welle (2, 3) zwischen Schraubenspindelkompressor (8) und Schraubenspindelexpander (9) aufweisen und die jeweiligen, vorzugsweise auf gegenüberliegenden Seiten angeordneten, Niederdruckstutzen an den entgegensetzten Enden der verbindenden Welle (2, 3) angeordnet sind.

6. Schraubenexpressor (1) gemäß einem der vorstehenden Ansprüche, **dadurch gekennzeichnet, dass** Schraubenspindelkompressor (8) und Schraubenspindelexpander (9) jeweils räumlich getrennte, vorzugsweise auf gegenüberliegenden Seiten angeordnete, Niederdruckstutzen im Bereich der verbindenden Welle (2, 3) zwischen Schraubenspindelkompressor (8) und Schraubenspindelexpander (3) aufweisen und die jeweiligen, vorzugsweise auf gegenüberliegenden Seiten angeordneten, Hochdruckstutzen an den entgegensetzten Enden der verbindenden Welle (2, 3) angeordnet sind.

7. Schraubenexpressor (1) gemäß einem der vorstehenden Ansprüche, **dadurch gekennzeichnet, dass** zwischen Schraubenspindelkompressor (8) und Schraubenspindelexpander (9) eine Trennung (17) mit je einer Wellendurchführung für die verbindenden Wellen (2, 3) von Schraubenspindelkompressor (8) und Schraubenspindelexpander (9) angeordnet ist.

8. Schraubenexpressor (1) gemäß einem der vorstehenden Ansprüche, **dadurch gekennzeichnet, dass** ein gemeinsames Getriebe (16) zwischen den verbindenden Wellen (2, 3) von Schraubenspindelkompressor (8) und Schraubenspindelexpander (9) derart angeordnet ist, dass die Drehbewegung der Rotoren (18, 19, 20, 21) von Schraubenspindelkompressor (8) und Schraubenspindelexpander (9) synchronisiert zueinander ablaufen.

9. Schraubenexpressor (1) gemäß einem der vorstehenden Ansprüche, **dadurch gekennzeichnet, dass** zur Umschaltung zwischen Kompressor- und Expanderbetrieb wie bei klassischen Schraubenmaschinen mit asymmetrischem Profil die Drehrichtung des Schraubenexpressors (1) umkehrbar ist.

10. Schraubenexpressor (1) gemäß einem der vorstehenden Ansprüche, **dadurch gekennzeichnet, dass** die Anordnung der Rotoren (18, 19, 20, 21) von Schraubenspindelkompressor (8) und Schraubenspindelexpander (9) auf jeweils gemeinsamen Wellen (2, 3), vorzugsweise auf gegenüberliegenden Seiten der Rotoren, bewirkt, dass die axialen und die vertikalen Kräfte von Schraubenspindelkompressor (8) und Schraubenspindelexpander (9) in entgegengesetzte Richtung wirken und sich weitgehend gegeneinander aufheben.

11. Schraubenexpressor (1) gemäß einem der vorstehenden Ansprüche, **dadurch gekennzeichnet, dass** Schraubenspindelkompressor (8) und Schraubenspindelexpander (9) im Wesentlichen gleiche Durchmesser aufweisen.

12. Schraubenexpressor (1) gemäß einem der vorstehenden Ansprüche, **dadurch gekennzeichnet, dass** gleiche Drücke auf der Hochdruckseite (12, 13) und der Niederdruckseite (11, 14) von Schraubenspindelkompressor (8) und Schraubenspindelexpander (9) einen weitgehenden Ausgleich der Axialkräfte und der Vertikalkräfte ermöglicht.

13. Schraubenexpressor (1) gemäß Anspruch 12, **dadurch gekennzeichnet, dass** bei Druckdifferenzen zwischen Schraubenspindelkompressor (8) und Schraubenspindelexpander (9) mittels einer Veränderung der Rotorgröße bei gleichem Achsabstand ein Ausgleich der Axialkräfte und der Vertikalkräfte erreichbar ist.

14. Schraubenexpressor (1) gemäß einem der vorstehenden Ansprüche, **dadurch gekennzeichnet, dass** der Schraubenexpressor für Medienkreisläufe einsetzbar ist, bei denen große Druckdifferenzen auftreten.

15. Schraubenexpressor (1) gemäß einem der vorstehenden Ansprüche, **dadurch gekennzeichnet, dass** der Schraubenexpressor (1) für Medienkreisläufe mit einem geschlossenen Kreislauf einsetzbar ist, bei dem der Massenstrom durch den Schraubenspindelexpander (9) dem Massenstrom durch den Schraubenspindelkompressor (8) entspricht, wenn dem Schraubenexpressor (1) zusätzliche Leistung durch einen Motor hinzugefügt wird.

16. Schraubenexpressor (1) gemäß einem der Ansprüche 1 bis 14, **dadurch gekennzeichnet, dass** der Schraubenexpressor (1) für zwei getrennte Kreisläufe oder einen geteilten Kreislauf einsetzbar ist, bei dem der Massenstrom durch den Schraubenspindelkompressor (8) kleiner ist als durch den Schraubenspindelexpander (9), sodass der Schraubenspindelexpander (9) den Schraubenspindelkompressor (8) antreibt und der Schraubenexpressor (1) nach außen hermetisch abgedichtet betreibbar ist.

17. Schraubenexpressor (1) gemäß einem der vorstehenden Ansprüche, **dadurch gekennzeichnet, dass** ein Generator an den Schraubenexpressor (1) anschließbar ist, wenn die Leistung des Schraubenspindelexpanders (9) größer als die des Schraubenspindelkompressors (8) ist und die Drehzahl des Schraubenexpressors (1) begrenzt werden soll.

18. Schraubenexpressor (1) gemäß einem der vorstehenden Ansprüche, **dadurch gekennzeichnet, dass** der Schraubenexpressor (1) für Prozesse mit reinen Gasphasen oder Fluiden in superkritischen Zuständen durch das vorhandene Synchronisationsgetriebe (16) einsetzbar ist.

19. Schraubenexpressor (1) gemäß einem der vorstehenden Ansprüche, **dadurch gekennzeichnet, dass** der Schraubenexpressor (1) für Prozesse mit einer Druck- und/oder Temperaturerhöhung eines Fluids mittels des Schraubenspindelkompressors (8) bei hohen Drücken einsetzbar ist.

20. Schraubenexpressor (1) gemäß Anspruch 19, **dadurch gekennzeichnet, dass** Abwärme von Prozessen nutzbar ist, um das kältere Fluid am Austritt des Schraubenspindelexpanders (9) zu verdampfen oder zu erhitzen und durch den Schraubenspindelkompressor (8) wieder auf ein Druck- und/oder Temperaturniveau zu bringen, um es einem Primärprozess wieder hinzuzufügen.
